# DEMANDE DE BREVET EUROPEEN

(11) **EP 4 738 026 A1**
(43) Date de publication de la demande: **06.05.2026**
(21) Numéro de dépôt: 24210158.2
(22) Date de dépôt: 31.10.2024
(51) Int. Cl.: G04B 15/06, G04B 15/14, G04B 35/00

(54) **ORGANE MOBILE DE BLOCAGE POUR UN DISPOSITIF D'ÉCHAPPEMENT D'UNE PIÈCE D'HORLOGERIE**

(71) Demandeur: ROLEX SA, 1211 Genève 26 (CH)
(72) Inventeur: COLPO, Fabiano, 1004 Lausanne (CH); KARLEN, Olivier, 1807 Blonay (CH)
(74) Mandataire: Novagraaf International SA

(57) **Abrégé**

Mobile de blocage (4 ; 4') d'un dispositif d'échappement (10 ; 10') d'une pièce d'horlogerie, comprenant une fourchette (400 ; 400') avec deux premières portions (411a, 421a ; 411 a', 421a'), dites portions d'impulsion, disposées en regard l'une de l'autre et agencées pour transmettre à un élément inertiel, lors d'une phase d'impulsion, au moins une partie d'une impulsion reçue d'au moins un mobile d'échappement (1, 2 ; 1', 2'),
caractérisé en ce que la fourchette (400 ; 400') comprend deux deuxièmes portions (411b, 421b ; 411b', 421b'), dites portions de butée, disposées en regard l'une de l'autre et chacune agencée en saillie par rapport à l'une des premières portions (411a, 421a ; 411a', 421a'), et chacune agencée pour entrer en butée avec l'élément inertiel, si un choc est reçu par le mouvement de la pièce d'horlogerie au cours de la phase de repos.

## Description

### Domaine technique de l'invention

La présente invention concerne de manière générale les dispositifs d'échappement d'un mouvement d'une pièce d'horlogerie, et l'invention concerne en particulier un mobile de blocage pour de tels dispositifs d'échappement.

### État de la technique

Dans l'art antérieur des dispositifs d'échappement, on connait le document CH44855A ou le document EP3754433A1 qui divulguent des échappements à ancre, avec une ancre dépourvue de dard et dont la fourchette propose une sécurité anti-renversement en coopération avec le plateau de balancier. En contrepartie, ces systèmes sont encombrants, notamment en raison des dimensions de l'ancre qui doit présenter une longueur importante pour assurer une amplitude de déplacement suffisante à la fourchette pour s'engager et se dégager de la cheville de plateau, même avec le faible débattement angulaire de l'ancre inhérent à ces types d'échappement. Au surplus, on peut noter que ces échappements du type à ancre suisse sont nécessairement sensibles aux frottements pendant la phase d'impulsion, car l'ancre et la roue d'échappement pivotent dans le même sens de rotation au cours de cette phase d'impulsion.

### Exposé de l'invention

Un but de la présente invention est de répondre aux inconvénients de l'art antérieur mentionnés ci-dessus et en particulier, tout d'abord, de proposer un dispositif d'échappement avec des composants qui permettent d'améliorer les dispositifs d'échappement connus, c'est-à-dire présenter un fonctionnement efficace, et/ou présenter un bon rendement, et/ou présenter une bonne sécurité de fonctionnement, et/ou présenter une bonne résistance aux chocs, et/ou réduire l'encombrement général.

Pour cela un premier aspect de l'invention concerne un mobile de blocage d'un mouvement d'une pièce d'horlogerie, le mouvement d'horlogerie comprenant :
- un dispositif d'échappement comprenant le mobile de blocage et au moins un mobile d'échappement,
- un oscillateur comprenant au moins un élément inertiel doté d'une portion d'entraînement telle qu'une dent ou une cheville, et des moyens élastiques de rappel accouplés à l'élément inertiel,
le mobile de blocage comprenant :
- des moyens de blocage, agencés pour bloquer, lors d'une phase de repos, ledit au moins un mobile d'échappement du dispositif d'échappement,
- des moyens de réception d'impulsion, agencés pour recevoir, lors d'une phase d'impulsion, une impulsion dudit au moins un mobile d'échappement,
- une fourchette avec deux premières portions, dites portions d'impulsion, disposées en regard l'une de l'autre et agencées pour transmettre à la portion d'entraînement de l'élément inertiel, lors de la phase d'impulsion, au moins une partie de l'impulsion reçue dudit au moins un mobile d'échappement,
caractérisé en ce que la fourchette comprend deux deuxièmes portions, dites portions de butée, disposées en regard l'une de l'autre et chacune agencée en saillie par rapport à l'une des premières portions, et chacune agencée pour entrer en butée avec l'élément inertiel, si un choc est reçu par le mouvement de la pièce d'horlogerie au cours de la phase de repos.

Le mobile de blocage selon la mise en oeuvre ci-dessus comprend une fourchette qui coopère avec la portion d'entraînement de l'élément inertiel et cette fourchette comprend, en saillie par rapport aux portions d'impulsion (pouvant aussi être appelées portions surfaciques d'impulsion ou surfaces d'impulsion), des deuxièmes portions dites portions de butée. Ces deuxièmes portions en saillie forment des bossages ou des protrusions depuis les premières portions. De telles deuxièmes portions en saillie permettent de prévoir une mise en butée avec l'élément inertiel, même si le mobile de blocage présente des dimensions compactes et/ou des débattements angulaires importants entre deux positions de repos successives, comme cela peut être le cas pour un échappement à entraînement tangentiel par exemple.

Le mobile de blocage peut être défini par les caractéristiques suivantes, prises individuellement ou en combinaison.

Selon un mode de réalisation, la fourchette comprend deux cornes chacune allongée selon respectivement une direction longitudinale de corne, et chaque corne, selon une direction transverse à la direction longitudinale de corne respective, présente :
- une première largeur E1 au niveau de la première portion,
- une deuxième largeur E2 au niveau de la deuxième portion,
et dans lequel E2>E1, de préférence E2>1,1.E1, de préférence E2>1,2.E1, de préférence E2>1,3.E1. Selon cette configuration, les cornes présentent une dimension transverse (par rapport à leur direction longitudinale) qui va en augmentant lorsque l'on passe des premières portions aux deuxièmes portions. Selon un mode de réalisation, chaque deuxième portion est en saillie ou en protrusion vers l'intérieur de la fourchette. Autrement dit, chaque deuxième portion en saillie peut optionnellement causer une réduction de la largeur de l'ouverture de la fourchette séparant deux cornes, ou peut causer une réduction d'un évasement de la largeur de l'ouverture de la fourchette séparant deux cornes, typiquement connu de l'art antérieur.

Selon un mode de réalisation, chacune de la deuxième portion comprend au moins :
- une extrémité de butée distale, formée à une extrémité libre de la fourchette en particulier à une extrémité libre de la corne de la fourchette,
- une surface radiale, orientée essentiellement selon une direction normale à une direction de pivotement du mobile de blocage,
dans lequel :
- l'extrémité de butée distale est agencée pour entrer en butée avec l'élément inertiel si un choc est appliqué au mouvement de la pièce d'horlogerie pendant un parcours d'un angle supplémentaire ascendant ou descendant effectué par l'élément inertiel, de préférence pendant un parcours d'un angle supplémentaire ascendant ou descendant effectué par l'élément inertiel au cours duquel la portion d'entraînement n'est pas en phase d'engagement ou de dégagement avec la fourchette,
   et/ou
- la surface radiale est agencée pour entrer en butée avec la portion d'entraînement de l'élément inertiel si un choc est appliqué au mouvement de la pièce d'horlogerie pendant un parcours d'un angle supplémentaire ascendant ou descendant effectué par l'élément inertiel, de préférence pendant un parcours d'un angle supplémentaire ascendant ou descendant effectué par l'élément inertiel au cours duquel la portion d'entraînement est en phase d'engagement ou de dégagement avec la fourchette. Selon cette mise en oeuvre, on peut distinguer deux parties fonctionnelles sur chaque deuxième portion. Une première partie fonctionnelle est une partie distale ou extrémale qui peut entrer en butée avec l'élément inertiel (et pas avec la portion d'entraînement) si un choc est reçu alors que la portion d'entraînement de l'élément inertiel est dégagée de la fourchette. Une deuxième partie fonctionnelle est une partie radiale ou latérale ou interne, située entre la première partie fonctionnelle et la première portion, et qui peut entrer en butée avec la portion d'entraînement de l'élément inertiel si un choc est reçu alors que la portion d'entraînement de l'élément inertiel est en cours d'engagement ou de dégagement avec la fourchette.

Selon un mode de réalisation, chaque première portion est reliée à une deuxième portion par une troisième portion dite portion de raccordement, avec de préférence une inversion de pente et/ou un creux agencé au niveau de la troisième portion. En particulier, au niveau de la troisième portion dite portion de raccordement, on peut prévoir un changement de signe de la dérivée (c'est-à-dire qu'on a un point tournant ou un extremum local), ou un changement du sens de la pente en passant de la première portion à la deuxième portion. Selon un mode de réalisation, chaque première portion est adjacente à une deuxième portion, et la transition entre chaque première portion et la deuxième portion respective forme ou définit la troisième portion.

Selon un mode de réalisation, une première tangente à une première portion forme avec une deuxième tangente à la deuxième portion agencée en saillie de ladite première portion un angle δ inférieur à 180° lorsque ladite première portion et ladite deuxième portion en saillie sont vues depuis l'intérieur de la fourchette. En particulier, la première tangente peut être tangente à la première portion au niveau du point d'intersection de la deuxième tangente avec la première portion. Plus particulièrement, on peut définir un plan de symétrie de la fourchette, et la deuxième tangente peut être parallèle ou sensiblement parallèle au plan de symétrie de la fourchette.

Selon un mode de réalisation, chaque première portion comprend, de préférence en s'éloignant d'un axe de rotation du mobile de blocage, au moins une surface plane et au moins une surface courbe. De préférence, ladite au moins une surface courbe peut comprendre une surface de section circulaire ou en arc de cercle ou un profil circulaire ou un arc de cercle.

Selon un mode de réalisation, chaque deuxième portion comprend au moins une surface courbe. Selon un mode de réalisation, chaque deuxième portion comprend une surface de section circulaire ou en arc de cercle ou un profil circulaire ou en arc de cercle.

Selon un mode de réalisation :
- les moyens de blocage et/ou les moyens de réception d'impulsion sont agencés à une distance radiale R41 d'un axe de rotation du mobile de blocage,
- les deuxièmes portions, dites portions de butée, sont agencées à une distance radiale R4 de l'axe de rotation du mobile de blocage,
dans lequel R4>R41, de préférence R4>1,4.R41, de préférence R4>1,8.R41.

En particulier, la distance radiale R41 est comprise entre :
- une première distance radiale Ra41 d'un axe de rotation du mobile de blocage, depuis laquelle s'étendent les moyens de réception d'impulsion, et
- une deuxième distance radiale Ra43 d'un axe de rotation du mobile de blocage, à laquelle sont agencés une extrémité terminale des moyens de blocage.

Selon un mode de réalisation, le mobile de blocage est caractérisé :
- en ce qu'il est plan ou formé par un composant plan, et/ou
- en ce qu'il est exempt de dard, et/ou
- en ce qu'il est venu d'une seule pièce ou formé par un assemblage d'au moins deux composants,
- en ce qu'il peut être en silicium et fabriqué par gravure à partir d'une plaquette, ou en ce qu'il peut être fabriqué par croissance métallique dans un moule de galvanoplastie, ou en ce qu'il peut être fabriqué par découpe traditionnelle dans une plaque métallique, ou en ce qu'il peut être fabriqué en verre métallique ou en matériau amorphe,
- en ce qu'il peut être exempt de palettes rapportées.

Selon un mode de réalisation, les moyens de réception d'impulsion sont agencés pour recevoir une impulsion tangentielle dudit au moins un mobile d'échappement.

Selon un mode de réalisation, le mobile de blocage est symétrique ou sensiblement symétrique par rapport à un plan milieu, passant entre les deux cornes ou dans l'ouverture séparant deux cornes et par l'axe de rotation du mobile de blocage.

Selon un mode de réalisation, le mobile de blocage est agencé pour coopérer avec deux mobiles d'échappement.

Un deuxième aspect peut se rapporter à un dispositif de régulateur pour un mouvement d'une pièce d'horlogerie, comprenant :
- un dispositif d'échappement comprenant un mobile de blocage selon le premier aspect et au moins un mobile d'échappement agencé pour être engagé avec un rouage du mouvement d'horlogerie, tel qu'un rouage moteur, pour recevoir une force motrice,
- un oscillateur comprenant un élément inertiel doté d'une portion d'entraînement telle qu'une dent ou une cheville, et des moyens élastiques de rappel accouplés à l'élément inertiel,
- deux butées externes, formées par exemple par des goupilles de limitation ou par des étoqueaux,
dans lequel, lors de la phase de repos, la fourchette du mobile de blocage est agencée pour entrer en butée avec l'une des deux butées externes et avec la portion d'entraînement dans le cas d'un rebat ou rebattement de l'oscillateur. En particulier, dans le cas d'un rebat ou rebattement de l'oscillateur, une première corne de la fourchette est agencée pour entrer en butée avec la portion d'entraînement, et une deuxième corne de la fourchette est agencée pour entrer en butée avec l'une des deux butées externes.

Selon un mode de réalisation, un triangle ayant pour sommets l'axe de rotation du mobile de blocage, l'axe de rotation du premier mobile d'échappement et l'axe de rotation du deuxième mobile d'échappement, présente, au sommet centré sur l'axe de rotation du mobile de blocage, un angle inférieur à 120°, de préférence un angle inférieur à 90°, de préférence un angle inférieur à 80°. Selon un mode de réalisation, le mobile de blocage n'est pas agencé entre l'axe de rotation du premier mobile d'échappement et l'axe de rotation du deuxième mobile d'échappement. Selon un mode de réalisation, l'axe de rotation du mobile de blocage s'inscrit au sein d'un triangle dont les sommets sont respectivement les axes de rotation des mobiles d'échappement et l'axe de rotation de l'oscillateur. Selon un mode de réalisation, il est possible d'identifier un cercle centré sur l'axe de rotation du mobile de blocage et passant par l'axe de rotation du premier mobile d'échappement et par l'axe de rotation du deuxième mobile d'échappement, et qui passe par au moins une portion de l'oscillateur ou du balancier. Selon un mode de réalisation, le mobile de blocage ne présente pas une forme allongée ou fortement allongée, avec typiquement une longueur du mobile de blocage inférieure à deux fois la largeur maximale du mobile de blocage. Selon un mode de réalisation, une partie du mobile de blocage la plus éloignée de son centre de rotation est agencée à un rayon sensiblement égal à une largeur maximale du mobile de blocage : la forme générale du mobile de blocage est compacte et homogène (sans excroissance notable), ce qui limite son moment d'inertie (fortement influencé par le carré de la distance à l'axe de rotation).

Selon un mode de réalisation, le dispositif d'échappement n'est pas du type à impulsion directe. Autrement dit, ledit au moins un mobile d'échappement ne coopère jamais directement avec l'élément inertiel. Selon un mode de réalisation, le mobile de blocage est le seul organe du dispositif d'échappement qui coopère directement avec l'élément inertiel. Selon un mode de réalisation, le mobile de blocage forme un seul organe du dispositif d'échappement agencé entre ledit au moins un mobile d'échappement et l'élément inertiel, du point de vue fonctionnel.

Le deuxième aspect peut se rapporter à un dispositif de régulateur pour un mouvement d'une pièce d'horlogerie, comprenant :
- un dispositif d'échappement comprenant un mobile de blocage selon le premier aspect et au moins un mobile d'échappement agencé pour être engagé avec un rouage du mouvement d'horlogerie, tel qu'un rouage moteur, pour recevoir une force motrice,
- un oscillateur comprenant un élément inertiel doté d'une portion d'entraînement telle qu'une dent ou une cheville, et des moyens élastiques de rappel accouplés à l'élément inertiel,
dans lequel le mobile de blocage est monté pivotant et présente entre deux positions de repos successives un mouvement de bascule d'une amplitude supérieure à 30°, de préférence supérieure à 40°, de préférence supérieure à 45°. Dans un tel dispositif d'échappement, l'impulsion est typiquement tangentielle. Autrement dit, lors de l'impulsion, le mobile de blocage et le mobile d'échappement qui transmet l'impulsion pivotent dans des sens de rotation opposés. La sensibilité aux frottements est ainsi réduite.

Selon un mode de réalisation, le dispositif d'échappement comprend :
- un premier mobile d'échappement, monté pivotant autour d'un premier axe de rotation, agencé pour être engagé avec le rouage du mouvement d'horlogerie, et comprenant une pluralité de premières surfaces de blocage pour coopérer avec les moyens de blocage du mobile de blocage et une première denture d'entraînement,
- un deuxième mobile d'échappement, monté pivotant autour d'un deuxième axe de rotation, comprenant une pluralité de deuxièmes surfaces de blocage pour coopérer avec les moyens de blocage du mobile de blocage et une deuxième denture d'entraînement engagée avec la première denture d'entraînement pour transmettre la force motrice du premier mobile d'échappement au deuxième mobile d'échappement.

Selon un mode de réalisation, lors d'une phase d'impulsion donnée par le premier mobile d'échappement au mobile de blocage, l'impulsion est tangentielle. Selon un mode de réalisation, lors d'une phase d'impulsion donnée par le deuxième mobile d'échappement au mobile de blocage, l'impulsion est tangentielle. Selon un mode de réalisation, la phase d'impulsion donnée par le premier mobile d'échappement au mobile de blocage est effectuée lors d'une première alternance d'une oscillation, et la phase d'impulsion donnée par le deuxième mobile d'échappement au mobile de blocage est effectuée lors d'une deuxième alternance de ladite oscillation.

Selon un mode de réalisation :
- la portion d'entraînement est agencée à une distance radiale R5 de l'axe de rotation de l'élément inertiel,
- les deuxièmes portions, dites portions de butée, sont agencées à une distance radiale R4 de l'axe de rotation du mobile de blocage,
dans lequel 0,8.R5<R4<1,2.R5 et de préférence 0,9.R5<R4<1,1.R5. Selon cette mise en oeuvre, le mobile de blocage est nettement plus compact qu'une ancre d'un dispositif d'échappement à ancre suisse.

Selon un mode de réalisation :
- la portion d'entraînement présente une forme en demi-lune, et/ou
- l'élément inertiel comprend une surface latérale cylindrique formant une paroi de butée agencée pour entrer en butée avec l'une des deux deuxièmes portions, dites portions de butée, si un choc est reçu par le mouvement de la pièce d'horlogerie au cours de la phase de repos,
dans lequel :
- la portion d'entraînement est agencée à une distance radiale R5 de l'axe de rotation de l'élément inertiel dans lequel,
- la paroi de butée est agencée à une distance radiale R6 de l'axe de rotation de l'élément inertiel,
dans lequel de préférence R5>R6, de préférence R5>1,2.R6, de préférence R5>1,3.R6.

Un troisième aspect peut se rapporter à une pièce d'horlogerie, comprenant un dispositif de régulateur selon le deuxième aspect.

Un quatrième aspect de l'invention, pouvant être indépendant ou combiné avec les aspects ci-dessus, concerne un dispositif d'échappement pour un mouvement d'horlogerie, comprenant :
- un premier mobile d'échappement, monté pivotant autour d'un premier axe de rotation, agencé pour être engagé avec un rouage du mouvement d'horlogerie, tel qu'un rouage moteur, pour recevoir une force motrice, et comprenant une pluralité de premières surfaces de blocage et une première denture d'entraînement,
- un deuxième mobile d'échappement, monté pivotant autour d'un deuxième axe de rotation, comprenant une pluralité de deuxièmes surfaces de blocage et une deuxième denture d'entraînement engagée avec la première denture d'entraînement pour transmettre la force motrice du premier mobile d'échappement au deuxième mobile d'échappement,
- un élément inertiel, monté pivotant autour d'un troisième axe de rotation, agencé pour présenter des oscillations comprenant chacune une première alternance et une deuxième alternance,
- un mobile de blocage, monté pivotant autour d'un quatrième axe de rotation, comprenant :
   - une première portion surfacique de blocage, agencée pour entrer en contact avec une de la pluralité des premières surfaces de blocage pour bloquer la rotation du premier mobile d'échappement,
   - une deuxième portion surfacique de blocage, agencée pour entrer en contact avec une de la pluralité des deuxièmes surfaces de blocage pour bloquer la rotation du deuxième mobile d'échappement,
   - des moyens de réception d'impulsion, agencés pour recevoir une première impulsion du premier mobile d'échappement lors d'une première alternance d'une oscillation de l'élément inertiel, et pour recevoir une deuxième impulsion du deuxième mobile d'échappement lors d'une deuxième alternance de ladite oscillation de l'élément inertiel,
   - des moyens de transmission d'impulsion, agencés pour transmettre au moins une partie de la première impulsion ou de la deuxième impulsion à l'élément inertiel.

Selon un mode de réalisation, la première portion surfacique de blocage est agencée pour qu'une première force, exercée sur le mobile de blocage par le premier mobile d'échappement bloqué par la première portion surfacique de blocage, passe sensiblement au voisinage du quatrième axe de rotation, en particulier passe par le quatrième axe de rotation.

Selon un mode de réalisation, la deuxième portion surfacique de blocage est agencée pour qu'une deuxième force, exercée sur le mobile de blocage par le deuxième mobile d'échappement bloqué par la deuxième portion surfacique de blocage, passe sensiblement au voisinage du quatrième axe de rotation, en particulier passe par le quatrième axe de rotation.

Selon un mode de réalisation, le premier mobile d'échappement et/ou le deuxième mobile d'échappement peut être un composant monoplan, d'un seul tenant, monobloc ou venu de matière. Selon un mode de réalisation, la pluralité de premières surfaces de blocage et la première denture d'entraînement peuvent être agencées sur un même plan. Selon un mode de réalisation, la pluralité de deuxièmes surfaces de blocage et la deuxième denture d'entraînement peuvent être agencées sur un même plan.

Selon un mode de réalisation, le premier mobile d'échappement et/ou le deuxième mobile d'échappement peut être un composant biplan, formé par exemple par deux roues distinctes, ou par exemple par un composant multiniveau. Selon un mode de réalisation, la pluralité de premières surfaces de blocage et la première denture d'entraînement peuvent être agencées sur deux plans différents. Selon un mode de réalisation, la pluralité de deuxièmes surfaces de blocage et la deuxième denture d'entraînement peuvent être agencées sur deux plans différents.

Le dispositif d'échappement selon la mise en oeuvre ci-dessus procure une sécurité de fonctionnement accrue, car la première ou la deuxième force de blocage passe par le quatrième axe de rotation ou sensiblement par le quatrième axe de rotation : en position de blocage (ou en phase de repos), le mobile de blocage ne subit pas de couple de renversement, ce qui permet d'obtenir une position de blocage stable.

On peut noter que le dispositif d'échappement selon la mise en oeuvre ci-dessus transmet deux impulsions à l'élément inertiel lors d'une même oscillation (un aller-retour) de l'élément inertiel, pour entretenir ses oscillations. En effet, le mobile de blocage peut :
- recevoir de la part du premier mobile d'échappement une première impulsion et la transmettre à l'élément inertiel lors d'une première alternance (par exemple un aller constitutif d'une première moitié d'une oscillation) de l'élément inertiel, et
- peut recevoir de la part du deuxième mobile d'échappement une deuxième impulsion et la transmettre à l'élément inertiel lors d'une deuxième alternance (par exemple un retour constitutif d'une deuxième moitié de l'oscillation considérée) de l'élément inertiel.

Selon un mode de réalisation, la première force, exercée sur le mobile de blocage par le premier mobile d'échappement bloqué par une première portion surfacique de blocage, passe sensiblement au voisinage du quatrième axe de rotation, en particulier passe par le quatrième axe de rotation, de sorte à garantir une absence de couple de renversement sur le mobile de blocage lors d'une phase de repos. Autrement dit, la première force, exercée sur le mobile de blocage par le premier mobile d'échappement bloqué par une première portion surfacique de blocage, passe sensiblement au voisinage du quatrième axe de rotation, en particulier passe par le quatrième axe de rotation, de sorte à garantir une position de repos stable du mobile de blocage lors d'une phase de repos. Dans ladite phase de repos, le mobile de blocage n'est engagé qu'avec le premier mobile d'échappement.

Selon un mode de réalisation, la deuxième force, exercée sur le mobile de blocage par le deuxième mobile d'échappement bloqué par une deuxième portion surfacique de blocage, passe sensiblement au voisinage du quatrième axe de rotation, en particulier passe par le quatrième axe de rotation, de sorte à garantir une absence de couple de renversement sur le mobile de blocage lors d'une phase de repos. Autrement dit, la deuxième force, exercée sur le mobile de blocage par le deuxième mobile d'échappement bloqué par une deuxième portion surfacique de blocage, passe sensiblement au voisinage du quatrième axe de rotation, en particulier passe par le quatrième axe de rotation, de sorte à garantir une position de repos stable du mobile de blocage lors d'une phase de repos. Dans ladite phase de repos, le mobile de blocage n'est engagé qu'avec le deuxième mobile d'échappement.

Selon un mode de réalisation, le mobile de blocage est monté en liaison pivot libre. Selon un mode de réalisation, le mobile de blocage est monté en liaison pivot libre sur un pont et/ou sur une platine de la pièce d'horlogerie. Selon un mode de réalisation, le mobile de blocage est exempt de dispositif de rappel élastique, et/ou le dispositif d'échappement est exempt de dispositif de rappel élastique accouplé ou engagé avec le mobile de blocage pour le maintenir ou le rappeler dans une position de repos (étant entendu qu'il n'en reste pas moins que l'organe élastique (un spiral de manière classique) de l'oscillateur accouplé à l'élément inertiel provoque, par le biais des mouvements entretenus de l'élément inertiel, le dégagement des mobiles d'échappement et ensuite les mouvements du mobile de blocage). En d'autres termes, les déplacements du mobile de blocage sont provoqués par l'élément inertiel et/ou le premier mobile d'échappement et/ou le deuxième mobile d'échappement. En particulier, lors du fonctionnement normal du dispositif d'échappement, les déplacements du mobile de blocage sont exclusivement provoqués par l'élément inertiel et/ou le premier mobile d'échappement et/ou le deuxième mobile d'échappement.

Selon un mode de réalisation, le dispositif d'échappement n'est pas un dispositif d'échappement à impulsions directes. Autrement dit, selon ce mode de réalisation, le premier mobile d'échappement et/ou le deuxième mobile d'échappement ne coopèrent pas directement avec l'élément inertiel (ou un organe de l'oscillateur typiquement formé par un couple balancier / spiral).

Selon un mode de réalisation, l'élément inertiel comprend un balancier. En particulier, l'élément inertiel peut comprendre un balancier, un axe de balancier et un plateau avec une cheville, accouplés à un ressort spiral.

Selon un mode de réalisation, la première portion surfacique de blocage est agencée pour bloquer la rotation du premier mobile d'échappement, c'est-à-dire un mouvement d'échappement du premier mobile d'échappement, et/ou la deuxième portion surfacique de blocage est agencée pour bloquer la rotation du deuxième mobile d'échappement, c'est-à-dire un mouvement d'échappement du deuxième mobile d'échappement.

Selon un mode de réalisation, la première portion surfacique de blocage est agencée pour qu'un premier cône de frottement construit autour d'un point d'application de la force exercée par le premier mobile d'échappement sur le mobile de blocage comprenne, ou englobe, ou passe par le quatrième axe de rotation, et/ou la deuxième portion surfacique de blocage est agencée pour qu'un deuxième cône de frottement construit autour d'un point d'application de la force exercée par le deuxième mobile d'échappement sur le mobile de blocage comprenne, ou englobe, ou passe par le quatrième axe de rotation.

Selon un mode de réalisation, la première portion surfacique de blocage présente une première direction normale passant par le quatrième axe de rotation ou passant sensiblement par le quatrième axe de rotation, et la deuxième portion surfacique de blocage présente une deuxième direction normale passant par le quatrième axe de rotation ou passant sensiblement par le quatrième axe de rotation.

Selon un mode de réalisation :
- une première droite passant par le quatrième axe de rotation et par un point de contact entre le premier mobile d'échappement et la première portion surfacique de blocage lors d'une première phase de blocage, et
- une deuxième droite passant par le quatrième axe de rotation et par un point de contact entre le deuxième mobile d'échappement et la deuxième portion surfacique de blocage lors d'une deuxième phase de blocage, définissent entre elles un angle α aigu. Autrement dit, on peut construire un triangle ayant :
- pour premier sommet le quatrième axe de rotation,
- pour deuxième sommet le point de contact entre le premier mobile d'échappement et la première portion surfacique de blocage,
- pour troisième sommet le point de contact entre le deuxième mobile d'échappement et la deuxième portion surfacique de blocage. Selon le mode de réalisation ci-dessus, ce triangle présente un angle aigu au niveau de son premier sommet. Une telle configuration permet de garantir une course réduite pour le mobile de blocage entre une première position de blocage (du mobile de blocage) dans laquelle le premier mobile d'échappement est bloqué (par le mobile de blocage) et une deuxième position de blocage (du mobile de blocage) dans laquelle le deuxième mobile d'échappement est bloqué (par le mobile de blocage). Cela procure un assemblage compact et avantageusement symétrique en regard d'un plan passant par les axes de rotation respectifs de l'élément inertiel et du mobile de blocage.

Selon un mode de réalisation, les moyens de réception d'impulsion du mobile de blocage comprennent :
- une première portion d'entrée d'impulsion, agencée pour recevoir la première impulsion du premier mobile d'échappement lors de la première alternance du balancier,
- une deuxième portion d'entrée d'impulsion, agencée pour recevoir la deuxième impulsion du deuxième mobile d'échappement lors de la deuxième alternance du balancier.

Selon un mode de réalisation, la première portion d'entrée d'impulsion est adjacente à la première portion surfacique de blocage, et la deuxième portion d'entrée d'impulsion est adjacente à la deuxième portion surfacique de blocage.

Selon un mode de réalisation, la première portion d'entrée d'impulsion est séparée de la première portion surfacique de blocage par un premier bec de repos, et la deuxième portion d'entrée d'impulsion est séparée de la deuxième portion surfacique de blocage par un deuxième bec de repos.

Selon un mode de réalisation :
- une troisième droite passant par le quatrième axe de rotation et par un point de contact entre le premier mobile d'échappement et la première portion d'entrée d'impulsion lors d'une première phase d'impulsion, et
- une quatrième droite passant par le quatrième axe de rotation et par un point de contact entre le deuxième mobile d'échappement et la deuxième portion d'entrée d'impulsion lors d'une deuxième phase d'impulsion, définissent entre elles un angle γ aigu.

Selon un mode de réalisation, l'angle γ est compris dans une plage de valeurs allant de 50° à 70°.

Selon un mode de réalisation, l'angle γ est inférieur à l'angle α. Autrement dit, les première et deuxième portion d'entrée d'impulsion sont agencées entre les première et deuxième portions surfaciques de blocage.

Selon un mode de réalisation alternatif, l'angle γ peut être supérieur à l'angle α. Autrement dit, les première et deuxième portions surfaciques de blocage sont agencées entre les première et deuxième portion d'entrée d'impulsion. Une telle mise en oeuvre peut permettre de distribuer de manière symétrique les déplacements causés par les éventuels jeux des mobiles d'échappement sur leurs axes de rotation respectifs.

### Description des figures

D'autres caractéristiques et avantages de la présente invention apparaîtront plus clairement à la lecture de la description détaillée qui suit de mode(s) de réalisation de l'invention donné(s) à titre d'exemple(s) nullement limitatif(s) et illustré(s) par les dessins annexés, dans lesquels :
[fig. 1] représente un dispositif de régulateur pour un mouvement d'une pièce d'horlogerie, comprenant d'une part un dispositif d'échappement comprenant un mobile de blocage, un premier mobile d'échappement et un deuxième mobile d'échappement, et d'autre part un oscillateur comprenant un élément inertiel doté d'une portion d'entraînement ;
[fig. 2] représente en détail le mobile de blocage du dispositif de régulateur de la figure 1 ;
[fig. 3] représente en détail une fourchette du mobile de blocage de la figure 2 ;
[fig. 4] représente d'autres aspects de la fourchette du mobile de blocage de la figure 2 ;
[fig. 5] représente le dispositif de régulateur de la figure 1, lors d'une phase de repos du dispositif d'échappement, suite à un choc conduisant le mobile de blocage à effectuer une rotation angulaire selon un premier sens S1;
[fig. 6] représente le dispositif de régulateur de la figure 1, lors d'une phase de repos du dispositif d'échappement, suite à un choc conduisant le mobile de blocage à effectuer une rotation angulaire selon un deuxième sens S2;
[fig. 7] représente un dispositif de régulateur fictif dans la même configuration que celle montrée figure 6, et comprenant un mobile de blocage fictif ;
[fig. 8] représente le dispositif de régulateur de la figure 6, pour montrer l'ébat du mobile de blocage, notamment au niveau de cornes du mobile de blocage ;
[fig. 9] représente le dispositif de régulateur de la figure 1, lors d'un rebat de l'oscillateur alors que le dispositif d'échappement est en phase de repos ;
[fig. 10] représente un détail du dispositif de régulateur de la figure 1 pour montrer un angle total de basculement du mobile de blocage occupant deux positions de repos successives ;
[fig. 11] représente une fourchette très simplifiée d'une première variante de réalisation du mobile de blocage et en particulier de la fourchette du mobile de blocage du dispositif de régulateur de la figure 1 ;
[fig. 12] représente une fourchette très simplifiée d'une deuxième variante de réalisation du mobile de blocage et en particulier de la fourchette du mobile de blocage du dispositif de régulateur de la figure 1;
[fig. 13] représente une variante du dispositif de régulateur de la figure 1, comprenant notamment une troisième variante de réalisation du mobile de blocage du dispositif de régulateur de la figure 1, lors d'une phase de repos du dispositif d'échappement ;
[fig. 14] représente le dispositif de régulateur de la figure 13, lors d'une phase d'impulsion du dispositif d'échappement subséquente à la phase de repos de la figure 13 ;
[fig. 15] représente le dispositif de régulateur de la figure 13, lors d'une phase de repos du dispositif d'échappement subséquente à la phase d'impulsion de la figure 14 ;
[fig. 16] représente le dispositif de régulateur de la figure 13, lors d'une phase d'impulsion du dispositif d'échappement subséquente à la phase de repos de la figure 15 ;
[fig. 17] représente en détail le mobile de blocage du dispositif de régulateur de la figure 13 ;
[fig. 18] représente en détail des moyens de blocage et des moyens de réception d'impulsion du mobile de blocage du dispositif de régulateur de la figure 13.

### Description détaillée de mode(s) de réalisation

La figure 1 représente un dispositif de régulateur pour un mouvement d'une pièce d'horlogerie, comprenant :
- un dispositif d'échappement 10 comprenant un mobile de blocage 4, un premier mobile d'échappement 1 et un deuxième mobile d'échappement 2,
- un oscillateur 20 comprenant un élément inertiel (ici un balancier 51) pivotant autour d'un troisième axe de rotation A5 et doté d'une portion d'entraînement (ici une cheville 511a) positionnée sur un plateau 511 du balancier 51, et un organe élastique de rappel (non représenté) accouplé au balancier 51 (on peut prévoir typiquement un ressort spiral, ou des éléments flexibles),
- deux butées externes, formées dans cet exemple par des goupilles de limitation 91 et 92, mais on pourrait aussi prévoir des étoqueaux.

Dans le détail, le dispositif d'échappement 10 comprend :
- le premier mobile d'échappement 1, monté pivotant autour d'un premier axe de rotation A1, agencé pour être engagé avec le rouage du mouvement d'horlogerie via un pignon 13, et comprenant une pluralité de premières surfaces de blocage 121a formées sur des premières dents de blocage 121 pour coopérer avec des moyens de blocage du mobile de blocage 4, et une première denture d'entraînement 111,
- le deuxième mobile d'échappement 2, monté pivotant autour d'un deuxième axe de rotation A2, comprenant une pluralité de deuxièmes surfaces de blocage 221a formées sur des deuxièmes dents de blocage 221 pour coopérer avec les moyens de blocage du mobile de blocage 4, et une deuxième denture d'entraînement 211 engagée avec la première denture d'entraînement 111 pour transmettre la force motrice du premier mobile d'échappement 1 au deuxième mobile d'échappement 2,
- le mobile de blocage 4 mobile en rotation autour d'un quatrième axe de rotation A4 et comprenant :
   - des moyens de blocage, agencés pour bloquer, lors d'une phase de repos, le premier mobile d'échappement 1 ou le deuxième mobile d'échappement 2,
   - des moyens de réception d'impulsion, agencés pour recevoir, lors d'une phase d'impulsion, une impulsion du premier mobile d'échappement 1 ou du deuxième mobile d'échappement 2,
   - une fourchette 400 dotée de cornes 410, 420.

La figure 2 représente en détail le mobile de blocage 4 du dispositif de régulateur de la figure 1. Le mobile de blocage 4 représenté figure 2 comprend pour sa part :
- les moyens de blocage, formés dans cet exemple par des première et deuxième portions surfaciques de blocage 43a, 43b, agencés pour bloquer, lors d'une phase de repos, le premier mobile d'échappement 1 ou le deuxième mobile d'échappement 2 via respectivement l'une des premières surfaces de blocage 121a et l'une des deuxièmes surfaces de blocage 221a,
- les moyens de réception d'impulsion formées dans cet exemple par une première portion d'entrée d'impulsion 41a, agencée pour recevoir une première impulsion du premier mobile d'échappement 1 lors d'une première alternance du balancier 51, et par une deuxième portion d'entrée d'impulsion 41b, agencée pour recevoir une deuxième impulsion du deuxième mobile d'échappement 2 lors d'une deuxième alternance du balancier 51 ;
- la fourchette 400 dotée de deux cornes 410, 420 comprenant chacune une paroi intérieure 411, 421 dotée respectivement de :
   - deux premières portions 411a, 421a dites portions d'impulsion, disposées en regard l'une de l'autre et agencées pour transmettre à la cheville 511a du balancier 51, lors de la phase d'impulsion, au moins une partie de l'impulsion reçue,
   - deux deuxièmes portions 411b, 421b, dites portions de butée, disposées en regard l'une de l'autre et chacune agencée en saillie par rapport à l'une des premières portions 411a, 421a, et chacune agencée pour entrer en butée avec une paroi de butée 511b du plateau 511, si un choc est reçu par le mouvement de la pièce d'horlogerie au cours de la phase de repos. On comprend que lors du fonctionnement normal du dispositif d'échappement 10 (notamment en absence de choc), seules les deux premières portions 411a, 421a contactent ou coopèrent avec la cheville 511a. Lors de ce fonctionnement normal, les deuxièmes portions 411b, 421b n'interagissent pas, ni avec la cheville 511a, ni avec le plateau de balancier 511.

Plus en détail, et comme on peut le voir figures 2, 3 et 4, chaque corne 410, 420 comprend une paroi intérieure 411, 421 dotée :
- d'une première portion 411a, 421a, dite portion d'impulsion, formée depuis la base de la fourchette, qui est prévue pour coopérer avec la cheville 511a du plateau 511 du balancier 51,
- d'une deuxième portion 411b, 421b, dite portion de butée, débouchant au niveau de l'extrémité libre de chacune des cornes, dont l'extrémité B1, B2 forme un moyen, en particulier une ligne ou une arête ou une surface, de butée prévue pour optionnellement coopérer avec la paroi 511b du plateau 511. Les première et deuxième portions peuvent notamment être raccordées par une troisième portion 411c, 421c, dite portion de raccordement, afin que la deuxième portion s'inscrive dans la continuité de la première portion.

On peut noter que la première portion d'impulsion 411a, 421a peut se présenter sous la forme d'une unique surface plane ou courbée, ou bien être composée de plusieurs surfaces continues ou discontinues. Dans une variante de réalisation représentée figure 4, cette première portion 411a, 421a d'impulsion est notamment composée d'une première surface plane 411a1, 421a1 et d'une deuxième surface courbée 411a2, 421a2 (en forme d'arc de cercle) dotée d'un rayon de courbure R1, cette deuxième surface étant formée dans la continuité de la première surface.

La deuxième portion 411b, 421b peut se présenter sous la forme d'une unique surface plane ou courbée, ou bien être composée de plusieurs surfaces continues ou discontinues. Dans une variante de réalisation représentée figures 2 à 4, cette deuxième portion 411b, 421b se présente sous la forme d'une unique surface courbée 411b, 421b (en forme d'arc de cercle) dotée d'un rayon de courbure R2 et d'un sommet S1, S2. Cette surface 411b, 421b est reliée à une paroi distale 412, 422 du mobile de blocage 4 au niveau de l'extrémité B1, B2, qui est prévue pour venir en regard du pourtour ou de la paroi 511b du plateau 511 durant l'arc supplémentaire de l'oscillateur. Cette paroi distale 412, 422 s'inscrit entre la paroi intérieure 411, 421 et une paroi extérieure 413, 423 de chacune des cornes 410 et 420. Chaque paroi extérieure 413, 423 définit partiellement le contour du mobile de blocage 4 et s'étend respectivement selon une direction longitudinale D410, D420. De manière générale, on peut considérer que les directions longitudinales D410, D420 définissent les directions longitudinales de chacune de cornes 410, 420.

Les deuxièmes portions 411b, 421b constituent des protubérances faisant saillie des parois intérieures 411, 421 de chacune des cornes 410 et 420. Afin de décrire ces protubérances, on peut considérer que la corne 410, 420 présente une épaisseur E2 au niveau de la deuxième portion 411b, 421b, en particulier au niveau des extrémités B1, B2, mesurée perpendiculairement à la direction longitudinale D410, D420, et l'épaisseur E2 est strictement supérieure à une épaisseur E1 mesurée au niveau de la première portion d'impulsion 411a, 421a, elle aussi mesurée perpendiculairement à la direction longitudinale D410, D420.

Dans une construction particulière, cette épaisseur E2 est maximale au niveau des sommets respectifs S1, S2 des deuxièmes portions 411b, 421b. C'est au niveau de ces sommets, que le contact est susceptible de se faire entre les deuxièmes portions 411b, 421b et la cheville de plateau 511a.

Dans une construction particulière, l'épaisseur E2, mesurée spécifiquement au niveau des sommets S1, S2, est environ égale à 1,5.E1. Plus généralement, on peut considérer que E2>E1, voire E2>1,1.E1, voire E3>1,2.E1, voire E3>1,3.E1.

Sur la figure 4, on peut noter que le rayon de courbure R2 est inférieur au rayon de courbure R1. Dans une construction particulière, R1 est de l'ordre de 5.R2. Plus généralement, on peut considérer que R2<R1, voire 2.R2<R1, voire 4.R2<R1.

Complémentairement, on peut considérer que la première portion d'impulsion 411a, 421a et la deuxième portion 411b, 421b forment un angle saillant δ, c'est-à-dire strictement inférieur à 180°, lorsque celles-ci sont vues depuis l'intérieur de la fourchette 400. En particulier, on peut construire une première tangente T1 à la première portion 411a, 421a et une deuxième tangente T2 à la deuxième portion 411b, 421b, qui forment un angle saillant δ lorsque celles-ci sont vues depuis l'intérieur de la fourchette. En particulier, la première tangente T1 peut être tangente à la première portion au niveau du point d'intersection de la deuxième tangente T2 avec la première portion. Plus particulièrement, on peut définir un plan de symétrie de la fourchette, et la deuxième tangente T2 peut être parallèle ou sensiblement parallèle au plan de symétrie de la fourchette. En particulier, il est encore possible de construire une première tangente T1 à la première portion 411a, 421a et une deuxième demi-droite D2 passant par B1, B2, qui forment un angle saillant δ lorsque celles-ci sont vues depuis l'intérieur de la fourchette.

Dans la représentation illustrée par la figure 4, dans laquelle la deuxième tangente T2 est sensiblement parallèle à un plan de symétrie P4 de la fourchette, l'angle δ formé par T1 et T2 vaut environ 160°. Celui-ci peut notamment varier de 70° à 179° selon les positions respectives des tangentes T1 et T2. Plus généralement, il est possible d'identifier une première demi-droite D1 passant par au moins un point de la première portion 411a, 421a et une deuxième demi-droite D2 passant par au moins un point de la deuxième portion 411b, 421b, en particulier respectivement B1 et B2, qui forment un angle saillant δ lorsque celles-ci sont vues depuis l'intérieur de la fourchette.

Dans la configuration du mobile de blocage 4 représenté figures 2 à 4, on peut noter les points suivants :
- le mobile de blocage 4 est symétrique par rapport au plan P4,
- le mobile de blocage 4 est un composant plan qui ne comprend qu'un niveau,
- le mobile de blocage 4 est exempt de dard,
- les première et deuxième portion d'entrée d'impulsion 41a, 41b sont agencées entre les première et deuxième portions surfaciques de blocage 43a, 43b,
- les deuxièmes portions 411b, 421b sont agencées à une distance ou à un

rayon R4 du quatrième axe de rotation A4, et les premières portions surfacique de blocage 43a, 43b et/ou les première et deuxième portion d'entrée d'impulsion 41a, 41b sont agencées à une distance ou à un rayon R41 du quatrième axe de rotation A4, et R4 > R41, de préférence R4>1,4.R41, de préférence R4>1,8.R41 ;
- un angle γ est inférieur à un angle α ;
   l'angle γ étant défini :
      entre une droite S3 reliant la première portion d'entrée d'impulsion 41a au quatrième axe de rotation A4 et une droite S4 reliant la deuxième portion d'entrée d'impulsion 41b au quatrième axe de rotation A4,
   l'angle α étant défini :
      entre une droite S1 reliant la première portion surfacique de blocage 43a au quatrième axe de rotation A4 et une droite S2 reliant la deuxième portion surfacique de blocage 43b au quatrième axe de rotation A4.

En revenant à la figure 1, on peut noter que le dispositif d'échappement 10 est du type à double impulsion tangentielle. Ce dispositif d'échappement 10 représenté à la figure 1 a pour particularité de présenter une sécurité de fonctionnement rendue possible par le fait que, lors de la phase de repos de la figure 1, la force de blocage F induite par le contact entre le premier mobile d'échappement 1 et le mobile de blocage 4 passe (ou passe sensiblement) par le quatrième axe de rotation A4 du mobile de blocage 4, en particulier grâce des première et deuxième portions surfaciques de blocage, concaves, conformées pour présenter une bonne sécurité de blocage. Ainsi, lors d'une phase de repos donnée, le mobile de blocage 4 ne subit pas de couple de renversement, ce qui permet d'obtenir une position de blocage stable.

Dans le cas de figure d'un choc de forte intensité, par exemple lors d'une chute de la montre, on peut encore améliorer la sécurité de fonctionnement en prévoyant des butées pour limiter la course angulaire du mobile de blocage 4 lorsque celui-ci est normalement immobilisé grâce à l'une ou l'autre de ses première et deuxième portions surfaciques de blocage.

La figure 5 représente le dispositif de régulateur de la figure 1, lors d'une phase de repos du dispositif d'échappement, suite à un choc conduisant le mobile de blocage à effectuer une rotation angulaire selon un premier sens S1. Dans ce cas de figure, des premières butées externes prenant par exemple la forme de goupilles de limitation 91 et 92 ou d'étoqueaux peuvent ainsi être prévues pour limiter la course angulaire du mobile de blocage selon le premier sens donné S1. Ainsi la course du mobile de blocage 4 est limitée selon le sens de rotation S1, même en cas de choc intempestif.

La figure 6 représente le dispositif de régulateur de la figure 1, lors d'une phase de repos du dispositif d'échappement, suite à un choc conduisant le mobile de blocage à effectuer une rotation angulaire selon un deuxième sens S2. Dans ce cas de figure, pour encore améliorer la sécurité de fonctionnement, on peut chercher à éviter qu'une dent du premier mobile d'échappement 1 normalement en contact avec la première portion surfacique de blocage 43a du mobile de blocage 4 ne vienne en contact avec la portion d'entrée d'impulsion adjacente, ce qui pourrait induire ainsi un déplacement intempestif du mobile de blocage 4 en amont d'une phase de dégagement du balancier 51.

A cet effet, il est proposé de former les deuxièmes portions 411b et 421b dites portions de butée au niveau des extrémités libres de chacune des cornes 410, 420 du mobile de blocage 4. Ces deuxièmes portions 411b et 421b ont pour particularité d'être constituées par des extrémités de protubérances faisant saillie des parois intérieures de chacune des cornes 410, 420 afin d'éloigner autant que faire se peut le quatrième axe de rotation A4 du mobile de blocage 4 de la zone de contact entre le mobile de blocage 4 et la paroi de butée 511b du plateau de balancier 511 (dont les oscillations sont entretenues par l'échappement). L'ébat angulaire du mobile de blocage 4 est ainsi minimisé, et il n'est pas possible qu'une dent de blocage d'un mobile d'échappement normalement en contact avec une des première et deuxième portions surfaciques de blocage 43a, 43b du mobile de blocage 4 vienne en contact avec une des portions d'entrée d'impulsion 41a, 41b adjacente. On peut noter que pour un même angle du mobile de blocage 4, une protubérance de la corne 410, 420 effectuera un déplacement plus conséquent qu'une autre partie du mobile de blocage 4 du fait de son éloignement avec le quatrième axe de rotation A4 du mobile de blocage 4.

La figure 7 représente un dispositif de régulateur fictif dans la même configuration que celle montrée figure 6, et comprenant un mobile de blocage fictif. À titre de comparaison avec la figure 6, la figure 7 représente le dispositif d'échappement 10 dans la même configuration que celle de la figure 6, mais avec un mobile de blocage 4F fictif dont les cornes sont dénuées de protubérance à leur extrémité libre, avec une paroi intérieure conformée uniquement en regard de la fonction d'impulsion. La dent de blocage ou la surface de blocage d'un mobile d'échappement est alors susceptible de venir en contact avec une portion d'entrée d'impulsion comme le montre la zone entourée par un cercle en pointillé en bas de la figure.

La figure 8 représente le dispositif de régulateur de la figure 6, pour montrer l'ébat du mobile de blocage, notamment au niveau de cornes du mobile de blocage. Les deuxièmes portions 411b et 421b dites portions de butée, en coopération avec la cheville 511a de plateau, ont également pour avantage de minimiser l'ébat de corne, à savoir l'angle Ω qu'est susceptible de parcourir accidentellement le mobile de blocage 4 lorsque la cheville 511a est en phase d'engagement ou de dégagement avec la fourchette 400, en toute fin ou tout début d'une phase repos comme le montre la figure 8. L'éventuel contact entre les deuxièmes portions 411b et 421b dites portions de butée et la cheville 511a de plateau permet de faire en sorte qu'une dent de blocage ou une surface de blocage d'un mobile d'échappement normalement en contact avec une des première et deuxième portions surfaciques de blocage 43a, 43b du mobile de blocage 4 ne puisse pas venir en contact avec une des portions d'entrée d'impulsion 41a, 41b adjacente.

D'une manière générale, les deuxièmes portions 411b et 421b, dites portions de butée, ont également pour avantage d'élargir les cornes 410, 420 au niveau de leur extrémité libre et ainsi empêcher tout renversement du mobile de blocage 4, les cornes 410, 420 étant toujours susceptibles de venir en contact avec la paroi du plateau de balancier durant l'arc supplémentaire effectué par le balancier, ou autrement dit lorsque la cheville du plateau ne se trouve pas entre les deux cornes. La figure 9 représente le dispositif de régulateur de la figure 1, lors d'un rebat de l'oscillateur alors que le dispositif d'échappement est en phase de repos. L'agencement général permet de garantir une rotation du mobile de blocage 4 selon le premier sens S1 jusqu'au contact avec une goupille de limitation 91.

Ainsi, les cornes 410, 420 avec leur protubérance remplacent le dard connu de l'art antérieur dans sa fonction anti-renversement. Cela est accentué par le fait que le mobile de blocage 4 du dispositif d'échappement 10 présente un angle de basculement β, de l'ordre de 50°, très supérieur à celui d'un échappement à ancre suisse usuel, qui est de l'ordre de 15°. Ceci autorise le dégagement de la cheville 511a de plateau de la fourchette 400 tout en permettant l'éventuelle coopération des cornes 410, 420 avec la paroi de butée 511b du plateau 511 de balancier durant l'arc supplémentaire du balancier 51 et plus généralement de l'oscillateur. La figure 10 représente un détail du dispositif de régulateur de la figure 1 pour montrer l'angle β de basculement total du mobile de blocage 4 occupant deux positions de repos successives.

La figure 11 représente une fourchette 400A très simplifiée d'une première variante de réalisation de la fourchette 400 du mobile de blocage 4 du dispositif de régulateur de la figure 1. Dans cette première variante de réalisation extrêmement simplifiée, on peut noter une première demi-droite D1 qui se confond avec la première portion 411a, 421a et une deuxième demi-droite D2 qui passe par un unique point de la deuxième portion 411b, 421b qui peut correspondre au point B1, B2 ou s'en distinguer.

La figure 12 représente une fourchette 400B très simplifiée d'une deuxième variante de réalisation de la fourchette 400 du mobile de blocage 4 du dispositif de régulateur de la figure 1. Dans cette deuxième variante de réalisation extrêmement simplifiée, on peut noter une première demi-droite D1 qui se confond avec la première portion 411a, 421a et une deuxième demi-droite D2 qui se confond avec la deuxième portion 411b, 421b et qui passe ainsi par un point correspondant à B1, B2.

Quelle que soit la variante considérée et en référence aux figures 2, 3, 4, 11, 12, les parois intérieures 411 et 421, en particulier les moyens de butée B1, B2, sont symétriques en regard d'un plan P4 passant par le quatrième axe de rotation A4 du mobile de blocage 4. Plus généralement, les cornes 410 et 420 sont symétriques en regard de ce plan P4, c'est-à-dire que les parois 412 et 422, ainsi que les parois extérieures 413, 423 sont également symétriques en regard de ce même plan.

Préférentiellement, la cheville de plateau 511a présente une forme de demi-lune afin que celle-ci puisse coopérer au mieux avec les deuxièmes portions 411b, 421b, et ainsi minimiser l'ébat de corne, tout en permettant son insertion à l'intérieur de la fourchette et sa coopération avec l'une ou l'autre des premières portions 411a, 421a et ainsi permettre le dégagement du balancier 51 et la transmission de l'impulsion à ce même balancier durant une alternance de ce dernier.

En fonctionnement normal du dispositif d'échappement 10, les premières portions 411a, 421a sont prévues pour coopérer exclusivement avec la cheville 511a. Dans le cas de figure d'un choc de forte intensité, les portions 411b, 421b sont quant-elles prévues pour coopérer avec la paroi 511b du plateau par le biais des moyens de butée B1, B2, ou avec la cheville 511a de plateau par le biais de leur sommet respectif S1, S2. Les parois extérieures 413, 423 sont quant-elles prévues pour coopérer exclusivement avec des goupilles de limitation 91, 92 (ou, en alternative, des étoqueaux), ou avec la cheville 511a lors d'un rebat de l'oscillateur.

Du fait de la spécificité du dispositif d'échappement à double impulsion tangentielle, et notamment de la mise en oeuvre de deux mobiles d'échappement, le mobile de blocage 4 présente un angle de basculement β conséquent, de l'ordre de 50°. Le déplacement de la fourchette 400 est ainsi très important en regard de celui d'une fourchette d'une ancre suisse, alors même que le format du présent mobile de blocage 4 est particulièrement compact, de l'ordre de ceux des deux mobiles d'échappement et de celui du plateau 511 de balancier : l'emplacement dédié à la fonction de l'échappement dans une montre peut alors être réduit.

Dans la construction exemplifiée en particulier figure 10, le rayon R5 qui sépare la cheville 511a du troisième axe A5 de rotation du balancier correspond ou correspond sensiblement au rayon R4 du plus petit cercle C4 centré sur l'axe A4 au sein duquel peut s'inscrire le mobile de blocage 4.

Dans une variante de réalisation, il est envisageable d'allonger le corps ou la fourchette du mobile de blocage 4 afin de maximiser le déplacement des extrémités libres des cornes 410, 420 tout en contenant l'angle de basculement du mobile de blocage 4.

La figure 13 représente une variante du dispositif de régulateur de la figure 1, comprenant notamment une troisième variante de réalisation du mobile de blocage du dispositif de régulateur de la figure 1, lors d'une phase de repos du dispositif d'échappement. Dans cette troisième variante de réalisation, une nouvelle géométrie de mobile de blocage est représentée, qui a pour particularité de présenter des première et deuxième portions surfaciques de blocage 43a', 43b' disposées entre deux surfaces d'entrée d'impulsion 41a', 41b', comme on peut le voir en détail aux figures 17 et 18.

Comme cela sera détaillé ci-dessous, un tel mobile de blocage 4' permet de faire en sorte que les forces de réaction d'un mobile d'échappement donné en regard respectivement du mobile de blocage 4' et de l'autre mobile d'échappement soient disposées de part et d'autre d'un plan passant par les axes de rotation respectifs du mobile de blocage et du mobile d'échappement donné.

Avantageusement, un tel agencement offre un procédé de fonctionnement qui permet une maîtrise des jeux d'assemblage optimisée, notamment en regard du fait que les pivots des deux mobiles d'échappement vont se déplacer de manière symétrique (lors de phases de fonctionnement distinctes) vis-à-vis d'un plan passant par les axes de rotation respectifs du mobile de blocage et de l'oscillateur.

Cette maîtrise des jeux d'assemblage va dans le sens de la définition d'un dispositif d'échappement robuste.

La figure 13 représente un dispositif de régulateur similaire à celui des figures 1 à 10 pour un mouvement d'une pièce d'horlogerie, comprenant :
- un dispositif d'échappement 10' comprenant un mobile de blocage 4', un premier mobile d'échappement 1' et un deuxième mobile d'échappement 2',
- un oscillateur 20' comprenant un élément inertiel (ici un balancier) doté d'une portion d'entraînement (ici une cheville 511a') positionnée sur un plateau 511' du balancier 51, et un organe élastique de rappel (non représenté) accouplé au balancier (on peut prévoir typiquement un ressort spiral, ou des éléments flexibles),
- deux butées externes, formées dans cet exemple par des goupilles de limitation 91' et 92', mais on pourrait prévoir des étoqueaux.

Les figures 13 à 16 illustrent le dispositif de régulateur comprenant le dispositif d'échappement 10', et les figures 17 et 18 représentent en détail la troisième variante particulière de mobile de blocage 4'. On peut noter que la conformation de la fourchette 400' du mobile de blocage 4' est indépendante de la conformation des première et deuxième portions surfaciques de blocage 43a', 43b' et/ou des première et deuxième portions d'entrée d'impulsion 41a', 41b' de ce même mobile de blocage 4'.

La figure 18 détaille notamment des première et deuxième portions surfaciques concaves de blocage 43a', 43b' qui sont constituées respectivement de surfaces 43a1', 43a2' et 43b1', 43b2' formant un V d'angle obtus βa', βb' de l'ordre de 165°.

Cette figure 18 met notamment en lumière un angle α' séparant une première droite S1' reliant la première portion surfacique de blocage 43a' à l'axe de rotation A4' d'une deuxième droite S2' reliant la deuxième portion surfacique de blocage 43b' à l'axe de rotation A4'.

En particulier, la première droite S1' passe par le point de jonction reliant les surfaces 43a1' et 43a2' et la deuxième droite S2' passe par le point de jonction reliant les surfaces 43b1' et 43b2'. Dans la variante de construction représentée, cet angle α' est aigu et est égal à environ 55°. Plus généralement, on peut prévoir la plage de valeurs suivante : 50°≤ α' ≤ 70°.

Cette figure 18 met également en lumière un angle γ' séparant une troisième droite S3' reliant la première portion d'entrée d'impulsion 41a' à l'axe de rotation A4' d'une quatrième droite S4' reliant la deuxième portion d'entrée d'impulsion 41b' à l'axe de rotation A4'.

En particulier, la troisième droite S3' est tangente à la première portion d'entrée d'impulsion 41a' et la quatrième droite S4' est tangente à la deuxième portion d'entrée d'impulsion 41b'. Dans la variante de construction représentée, cet angle γ' est aigu et est égal à environ 65°. Plus généralement, on peut prévoir la plage de valeurs suivante : 60°≤ γ' ≤ 80°.

On peut noter que le mobile de blocage 4' de la figure 18 se distingue du mobile de blocage 4 illustré par la figure 2 car ici, les première et deuxième portions surfaciques concaves de blocage 43a', 43b' sont agencées entre les première et deuxième portions d'entrée d'impulsion 41a', 41b'. En conséquence, l'angle α' est inférieur à l'angle γ' (alors que sur la figure 2, l'angle α est supérieur à l'angle γ).

Avec cette conformation spécifique de mobile de blocage 4', le dispositif d'échappement 10' selon les figures 13 à 16 a pour particularité d'être actionné par un premier mobile d'échappement 1' (comprenant en particulier un pignon 13' entraîné selon un premier sens S1) disposé à droite d'un plan P45' passant par les axes de rotation respectifs du mobile 4' et d'un balancier ou d'un oscillateur 51', ce qui le distingue du dispositif d'échappement 10 de la figure 1 doté d'un premier mobile d'échappement 1 (comprenant en particulier un pignon 13 entraîné selon un premier sens S1) disposé à gauche d'un plan P45 passant par les axes de rotation respectifs du mobile 4 et du balancier 51. Les roues 11' et 21' sont identiques aux roues 11 et 21 de la figure 1, à la différence près que les roues 11' et 21' sont montées à l'envers sur leur axe respectif A1', A2' par rapport à la disposition des roues 11 et 21 sur leur axe respectif A1, A2.

La figure 13 illustre le dispositif d'échappement 10' alors que le deuxième mobile d'échappement 2' est en appui à l'encontre d'une deuxième portion surfacique de blocage 43b' du mobile de blocage 4', ce qui induit une force de réaction F24' dirigée sensiblement vers l'axe A4'. L'engrènement entre les premier et deuxième mobiles d'échappement 1', 2' induit également une force de réaction F12'. Les vecteurs schématisant ces forces de réaction sont agencés de part et d'autre d'un plan P24' passant par les axes de rotation respectifs du mobile 2' et du mobile 4'. En faisant le bilan des efforts appliqués au deuxième mobile d'échappement 2' lors de cette phase de repos, et en notant qu'il est bloqué ou appuyé sur la deuxième portion surfacique de blocage 43b', on peut déduire que les jeux de montage du deuxième mobile d'échappement 2' relativement au deuxième axe de rotation A2' sont rattrapés et permettent ou causent un déplacement du deuxième mobile d'échappement 2' vers la gauche de la figure 13, approximativement selon la direction D21' (on peut résumer schématiquement le déplacement selon la direction D21' du deuxième mobile d'échappement 2' comme étant une bascule ou une rotation du deuxième mobile d'échappement 2' autour du point d'appui du deuxième mobile d'échappement 2' sur le mobile de blocage 4').

La figure 14 illustre le dispositif d'échappement 10' alors que le deuxième mobile d'échappement 2' communique une impulsion au mobile de blocage 4' en coopérant avec la deuxième portion d'entrée d'impulsion 41b', ce qui induit une réorientation de la force de réaction F24' qui ne passe plus par le quatrième axe de rotation A4'. Les vecteurs schématisant les forces de réaction F24', F12' restent agencés de part et d'autre du plan P24'. En faisant le bilan des efforts appliqués au deuxième mobile d'échappement 2' lors de cette phase d'impulsion, et en notant d'une part la force d'impulsion F24' appliquée sur la deuxième portion d'entrée d'impulsion 41b' et d'autre part la force d'appui F12', on peut déduire que les jeux de montage du deuxième mobile d'échappement 2' relativement au deuxième axe de rotation A2' sont rattrapés et permettent ou causent un déplacement du deuxième mobile d'échappement 2' toujours vers la gauche de la figure 14, approximativement selon la direction D22'.

Ainsi, d'éventuels jeux de montage du deuxième mobile d'échappement 2' relativement au deuxième axe de rotation A2' sont rattrapés et permettent ou causent toujours un déplacement du deuxième mobile d'échappement 2' toujours vers la gauche de la figure 13 ou 14 lors de la phase de repos ou d'impulsion impliquant le deuxième mobile d'échappement 2'.

La figure 15 illustre le dispositif d'échappement 10' alors que le premier mobile d'échappement 1' est en appui à l'encontre d'une première portion surfacique de blocage 43a' du mobile de blocage 4', ce qui induit une force de réaction F14' dirigée sensiblement vers le quatrième axe de rotation A4'. L'engrènement entre les premier et deuxième mobiles d'échappement 1', 2' induit également une force de réaction F12' (très faible) et/ou au moins un contact jusqu'à l'arrêt lors du repos. Les vecteurs schématisant ces forces de réaction sont agencés de part et d'autre d'un plan P14' passant par les axes de rotation respectifs du mobile 1' et du mobile 4'. Il faut également noter que le premier mobile d'échappement 1' est constamment soumis au couple moteur du rouage moteur via le pignon 13'. En faisant le bilan des efforts appliqués au premier mobile d'échappement 1' lors de cette phase de repos, et en notant qu'il est bloqué ou appuyé sur la première portion surfacique de blocage 43a', on peut déduire que les jeux de montage du premier mobile d'échappement 1' relativement au premier axe de rotation A1' sont rattrapés et permettent ou causent un déplacement du premier mobile d'échappement 1' vers la droite de la figure 15, approximativement selon la direction D11' (on peut résumer schématiquement le déplacement selon la direction D11' du premier mobile d'échappement 1' comme étant une bascule ou une rotation du premier mobile d'échappement 1' autour du point d'appui du premier mobile d'échappement 1' sur le mobile de blocage 4', en raison du couple moteur appliqué au premier mobile d'échappement 1').

La figure 16 illustre le dispositif d'échappement 10' alors que le premier mobile d'échappement 1' communique une impulsion au mobile de blocage 4' en coopérant avec la première portion d'entrée d'impulsion 41a', ce qui induit une réorientation de la force de réaction F14' qui ne passe plus par le quatrième axe de rotation A4'. L'engrènement entre les premier et deuxième mobiles d'échappement 1', 2' induit également une force de réaction F12' (très faible) et/ou au moins un contact pendant cette phase d'impulsion. Il faut également noter que le premier mobile d'échappement 1' est constamment soumis au couple moteur du rouage moteur via le pignon 13'. Les vecteurs schématisant les forces de réaction F14', F12' restent agencés de part et d'autre du plan P14'. En faisant le bilan des efforts appliqués au premier mobile d'échappement 1' lors de cette phase d'impulsion, et en notant d'une part la force d'impulsion F14' appliquée sur la première portion d'entrée d'impulsion 41a' et d'autre part le couple moteur appliqué au premier mobile d'échappement 1', on peut déduire que les jeux de montage du premier mobile d'échappement 1' relativement au premier axe de rotation A1' sont rattrapés et permettent ou causent un déplacement du premier mobile d'échappement 1' toujours vers la droite de la figure 16, approximativement selon la direction D12'.

Ainsi, d'éventuels jeux de montage du premier mobile d'échappement 1' relativement au premier axe de rotation A1' sont rattrapés et permettent ou causent toujours un déplacement du premier mobile d'échappement 1' toujours vers la droite de la figure 15 ou 16 lors de la phase de repos ou d'impulsion impliquant le premier mobile d'échappement 1'.

Qu'il s'agisse d'une phase de repos (Figures 13 et 15) ou d'impulsion (Figures 14 et 16), les mobiles d'échappement 1', 2' vont se déplacer de manière symétrique (mais lors de phases distinctes) en regard du plan P45'. En particulier, la magnitude des déplacements D11' et D21' des premier et deuxième mobiles d'échappement 1', 2' est la même lorsque les premier et deuxième mobiles d'échappement 1', 2' sont successivement en appui à l'encontre des première et deuxième portions surfaciques de blocage 43a', 43b', et les orientations des déplacements D11', D21' sont symétriques en regard du plan P45'. En particulier, la magnitude des déplacements D12' et D22' des premier et deuxième mobiles d'échappement 1', 2' est la même lorsque les premier et deuxième mobiles d'échappement 1', 2' sont successivement en contact avec les première et deuxième portions d'entrée d'impulsion 41a', 41b', et les orientations des déplacements D12', D22' sont symétriques en regard du plan P45'.

Cette maîtrise des déplacements des premier et deuxième mobiles d'échappement 1', 2' vis-à-vis de leur palier de pivotement, et donc des jeux d'assemblage, va dans le sens de la définition d'un dispositif d'échappement robuste. On peut noter que cette manière de rattraper les jeux est indépendante de la sécurité de fonctionnement procurée par les deuxième portions dites portions de butée formées en protubérance ou en saillie par rapport aux premières portions 411a', 421a' dites portions d'impulsion des cornes de la fourchette 400'. En conséquence, le mobile de blocage 4' peut comprendre ou pas une fourchette 400' semblable ou identique à la fourchette 400 du mobile de blocage 4 décrite précédemment en relation aux figures 2 à 4.

Ainsi, le mobile de blocage 4' permet d'aboutir à la définition d'un dispositif d'échappement particulièrement robuste et, de surcroît, résistant aux chocs.

### Application industrielle

Un mobile de blocage selon la présente invention, et sa fabrication, sont susceptibles d'application industrielle.

On comprendra que diverses modifications et/ou améliorations évidentes pour l'homme du métier peuvent être apportées aux différents modes de réalisation de l'invention décrits dans la présente description sans sortir du cadre de l'invention.

## Revendications

1. Mobile de blocage (4 ; 4') d'un mouvement d'une pièce d'horlogerie,
le mouvement d'horlogerie comprenant :
- un dispositif d'échappement (10 ; 10') comprenant le mobile de blocage (4 ; 4') et au moins un mobile d'échappement (1, 2 ; 1', 2'),
- un oscillateur (20 ; 20') comprenant au moins un élément inertiel doté d'une portion d'entraînement telle qu'une dent ou une cheville (511a ; 511a'), et des moyens élastiques de rappel accouplés à l'élément inertiel,
le mobile de blocage (4 ; 4') comprenant :
- des moyens de blocage, agencés pour bloquer, lors d'une phase de repos, ledit au moins un mobile d'échappement (1, 2 ; 1', 2') du dispositif d'échappement (10 ; 10'),
- des moyens de réception d'impulsion, agencés pour recevoir, lors d'une phase d'impulsion, une impulsion dudit au moins un mobile d'échappement (1, 2 ; 1', 2'),
- une fourchette (400 ; 400') avec deux premières portions (411a, 421a ; 411a', 421a'), dites portions d'impulsion, disposées en regard l'une de l'autre et agencées pour transmettre à la portion d'entraînement de l'élément inertiel, lors de la phase d'impulsion, au moins une partie de l'impulsion reçue dudit au moins un mobile d'échappement (1, 2 ; 1', 2'),
**caractérisé en ce que** la fourchette (400 ; 400') comprend deux deuxièmes portions (411b, 421b ; 411b', 421b'), dites portions de butée, disposées en regard l'une de l'autre et chacune agencée en saillie par rapport à l'une des premières portions (411a, 421a ; 411a', 421a'), et chacune agencée pour entrer en butée avec l'élément inertiel, si un choc est reçu par le mouvement de la pièce d'horlogerie au cours de la phase de repos.

2. Mobile de blocage (4 ; 4') selon la revendication 1, la fourchette (400 ; 400') comprenant deux cornes (410, 420 ; 410', 420') chacune allongée selon respectivement une direction longitudinale de corne (D410, D420 ; D410', D420'), dans lequel chaque corne (410, 420 ; 410', 420'), selon une direction transverse à la direction longitudinale de corne (D410, D420 ; D410', D420') respective, présente :
- une première largeur E1 au niveau de la première portion (411a, 421a ; 411a', 421a'),
- une deuxième largeur E2 au niveau de la deuxième portion (411b, 421b ; 411b', 421b'),
et dans lequel E2>E1, de préférence E2>1,1.E1, de préférence E2>1,2.E1, de préférence E2>1,3.E1.

3. Mobile de blocage (4 ; 4') selon l'une des revendications 1 ou 2, dans lequel chacune de la deuxième portion (411b, 421b ; 411b', 421b') comprend au moins :
- une extrémité de butée distale, formée à une extrémité libre de la fourchette (400 ; 400') en particulier à une extrémité libre de la corne (410, 420 ; 410', 420') de la fourchette (400 ; 400'),
- une surface radiale, orientée essentiellement selon une direction normale à une direction de pivotement du mobile de blocage (4 ; 4'),
dans lequel :
- l'extrémité de butée distale est agencée pour entrer en butée avec l'élément inertiel si un choc est appliqué au mouvement de la pièce d'horlogerie pendant un parcours d'un angle supplémentaire ascendant ou descendant effectué par l'élément inertiel, de préférence pendant un parcours d'un angle supplémentaire ascendant ou descendant effectué par l'élément inertiel au cours duquel la portion d'entraînement n'est pas en phase d'engagement ou de dégagement avec la fourchette (400 ; 400'),
et/ou
- la surface radiale est agencée pour entrer en butée avec la portion d'entraînement de l'élément inertiel si un choc est appliqué au mouvement de la pièce d'horlogerie pendant un parcours d'un angle supplémentaire ascendant ou descendant effectué par l'élément inertiel, de préférence pendant un parcours d'un angle supplémentaire ascendant ou descendant effectué par l'élément inertiel au cours duquel la portion d'entraînement est en phase d'engagement ou de dégagement avec la fourchette (400 ; 400').

4. Mobile de blocage (4 ; 4') selon l'une des revendications 1 à 3, dans lequel chaque première portion (411a, 421a ; 411a', 421a') est reliée à une deuxième portion (411b, 421b ; 411b', 421b') par une troisième portion (411c, 421c ; 411c', 421c') dite portion de raccordement, avec de préférence une inversion de pente et/ou un creux agencé au niveau de la troisième portion.

5. Mobile de blocage (4 ; 4') selon l'une des revendications 1 à 4, dans lequel une première tangente à une première portion (411a, 421a ; 411a', 421a') forme avec une deuxième tangente à la deuxième portion (411b, 421b ; 411b', 421b') agencée en saillie de ladite première portion (411a, 421a ; 411a', 421a') un angle δ inférieur à 180° lorsque ladite première portion (411a, 421a ; 411a', 421a') et ladite deuxième portion (411b, 421b ; 411b', 421b') en saillie sont vues depuis l'intérieur de la fourchette (400 ; 400').

6. Mobile de blocage (4 ; 4') selon l'une des revendications 1 à 5, dans lequel chaque première portion (411a, 421a ; 411a', 421a') comprend, de préférence en s'éloignant d'un axe de rotation (A4 ; A4') du mobile de blocage (4 ; 4'), au moins une surface plane et au moins une surface courbe.

7. Mobile de blocage (4 ; 4') selon l'une des revendications 1 à 6, dans lequel chaque deuxième portion (411b, 421b ; 411b', 421b') comprend au moins une surface courbe.

8. Mobile de blocage (4 ; 4') selon l'une des revendications 1 à 7, dans lequel :
- les moyens de blocage et/ou les moyens de réception d'impulsion sont agencés à une distance radiale R41 d'un axe de rotation du mobile de blocage (4 ; 4'),
- les deuxièmes portions (411b, 421b ; 411b', 421b'), dites portions de butée, sont agencées à une distance radiale R4 de l'axe de rotation du mobile de blocage (4 ; 4'),
dans lequel R4>R41, de préférence R4>1,4.R41, de préférence R4>1,8.R41.

9. Mobile de blocage (4 ; 4') selon l'une des revendications 1 à 8, **caractérisé** :
- **en ce qu'**il est plan ou formé par un composant plan, et/ou
- **en ce qu'**il est exempt de dard, et/ou
- **en ce qu'**il est venu d'une seule pièce ou formé par un assemblage d'au moins deux composants.

10. Dispositif de régulateur pour un mouvement d'une pièce d'horlogerie, comprenant :
- un dispositif d'échappement (10 ; 10') comprenant un mobile de blocage (4 ; 4') selon l'une des revendications 1 à 9 et au moins un mobile d'échappement (1, 2 ; 1', 2') agencé pour être engagé avec un rouage du mouvement d'horlogerie, tel qu'un rouage moteur, pour recevoir une force motrice,
- un oscillateur (20 ; 20') comprenant un élément inertiel doté d'une portion d'entraînement telle qu'une dent ou une cheville (511a ; 511a'), et des moyens élastiques de rappel accouplés à l'élément inertiel,
- deux butées externes, formées par exemple par des goupilles de limitation (91, 92 ; 91', 92') ou par des étoqueaux,
dans lequel, lors de la phase de repos, la fourchette (400 ; 400') du mobile de blocage (4 ; 4') est agencée pour entrer en butée avec l'une des deux butées externes et avec la portion d'entraînement dans le cas d'un rebat ou rebattement de oscillateur (20 ; 20').

11. Dispositif de régulateur pour un mouvement d'une pièce d'horlogerie, comprenant :
- un dispositif d'échappement (10 ; 10') comprenant un mobile de blocage (4 ; 4') selon l'une des revendications 1 à 9 et au moins un mobile d'échappement (1, 2 ; 1', 2') agencé pour être engagé avec un rouage du mouvement d'horlogerie, tel qu'un rouage moteur, pour recevoir une force motrice,
- un oscillateur (20 ; 20') comprenant un élément inertiel doté d'une portion d'entraînement telle qu'une dent ou une cheville (511a ; 511a'), et des moyens élastiques de rappel accouplés à l'élément inertiel,
dans lequel le mobile de blocage (4 ; 4') est monté pivotant et présente entre deux positions de repos successives un mouvement de bascule d'une amplitude supérieure à 30°, de préférence supérieure à 40°, de préférence supérieure à 45°.

12. Dispositif de régulateur selon l'une des revendications 10 à 11, dans lequel le dispositif d'échappement (10 ; 10') comprend :
- un premier mobile d'échappement (1 ; 1'), monté pivotant autour d'un premier axe de rotation (A1 ; A1'), agencé pour être engagé avec le rouage du mouvement d'horlogerie, et comprenant une pluralité de premières surfaces de blocage pour coopérer avec les moyens de blocage du mobile de blocage (4 ; 4') et une première denture d'entraînement,
- un deuxième mobile d'échappement (2 ; 2'), monté pivotant autour d'un deuxième axe de rotation (A2 ; A2'), comprenant une pluralité de deuxièmes surfaces de blocage pour coopérer avec les moyens de blocage du mobile de blocage (4 ; 4') et une deuxième denture d'entraînement engagée avec la première denture d'entraînement pour transmettre la force motrice du premier mobile d'échappement (1 ; 1') au deuxième mobile d'échappement (2 ; 2').

13. Dispositif de régulateur selon l'une des revendications 10 à 12, dans lequel :
- la portion d'entraînement est agencée à une distance radiale R5 de l'axe de rotation de l'élément inertiel,
- les deuxièmes portions (411b, 421b ; 411b', 421b'), dites portions de butée, sont agencées à une distance radiale R4 de l'axe de rotation du mobile de blocage (4 ; 4'),
dans lequel 0,8.R5<R4<1,2.R5 et de préférence 0,9.R5<R4<1,1.R5.

14. Dispositif de régulateur selon l'une des revendications 10 à 13, dans lequel :
- la portion d'entraînement présente une forme en demi-lune, et/ou
- l'élément inertiel comprend une surface latérale cylindrique formant une paroi de butée agencée pour entrer en butée avec l'une des deux deuxièmes portions (411b, 421b ; 411b', 421b'), dites portions de butée, si un choc est reçu par le mouvement de la pièce d'horlogerie au cours de la phase de repos,
dans lequel :
- la portion d'entraînement est agencée à une distance radiale R5 de l'axe de rotation de l'élément inertiel dans lequel,
- la paroi de butée est agencée à une distance radiale R6 de l'axe de rotation de l'élément inertiel,
dans lequel de préférence R5>R6, de préférence R5>1,2.R6, de préférence R5>1,3.R6.

15. Pièce d'horlogerie, comprenant un dispositif de régulateur selon l'une des revendications 10 à 14.
